# EUROPÄISCHE PATENTSCHRIFT

(11) **EP 0 077 993 B1**
(45) Veröffentlichungstag und Bekanntmachung des Hinweises auf die Patenterteilung: **20.11.1986**
(21) Anmeldenummer: 82109632.8
(22) Anmeldetag: 19.10.1982
(51) Int. Cl.: F24H 7/00, F24H 9/18

(54) **Wärmespeicherofen**
Storage heater
Chaudière à accumulation

(30) Priorität: 22.10.1981 DE 3141863
(43) Veröffentlichungstag der Anmeldung: 04.05.1983
(73) Patentinhaber: KÜPPERSBUSCH AKTIENGESELLSCHAFT, D-4650 Gelsenkirchen (DE)
(72) Erfinder: Feldmann, Aloys, Ing.-grad., D-4270 Dorsten 12 (DE)
(74) Vertreter: Vogl, Leo, Dipl.-Ing.

## Beschreibung

Die Erfindung betrifft einen Wärmespeicherofen mit einem Speicherkern, der innerhalb eines Gehäuses von einer Wärmeisolierschicht umgeben ist, mit mindestens einem Heizelement in einer im Speicherkeim vorgesehenen Aussparung, die eine Endöffnung aufweist, welche zur vorn liegenden Wand des Gehäuses hinweist und lediglich einen Bruchteil der Höhe des Speicherkerns aufweist, sowie mit einem Verschluss für die Aussparung.

Bei einem bekannten Wärmespeicherofen dieser Art, wie er aus der CH-A-137 379 hervorgeht, ist ein Speicherkern vorgesehen, der einen von oben nach unten verlaufenden Entlade-Luftkanal aufweist und der innerhalb eines als Sieb ausgebildeten zylindrischen Gehäuses von einer Wärmeisolierschicht aus Sand umgeben ist. Im Speicherkern befinden sind übereinander mit Abstand angeordnete langgestreckte Heizelemente, die in parallel zueinander und waagerecht verlaufenden Aussparungen liegen. Diese Aussparungen sind einendig innerhalb des Speicherkerns abgeschlossen und weisen am anderen Ende je eine Endöffnung auf, die zur vorn liegenden Wand des Gehäuses gerichtet ist sowie lediglich einen Bruchteil der Höhe des Speicherkerns misst. In die Endöffnung ist ein in der axialen Verlängerung der Aussparung liegendes Rohr dicht eingesetzt, das durch die Wärmeisolierschicht und die vordere Wand des Gehäuses geführt und mit letzterer ebenfalls fest verbunden ist. Bei durch das Rohr in die Aussparung des Speicherkerns eingesetztem Heizelement wird das Rohr mit einem schlecht wärmeleitenden Material gefüllt und aussen mit einem Deckel abgedichtet, so dass ein Verschluss für die Ausparung des Heizelementes gebildet ist. Von Nachteil ist bei einem derartigen Aufbau, dass durch die waagerecht angeordneten und von der vorn liegenden Wand aus einzuschiebenden Heizelemente folglich der Speicherkern und damit der gesamte Wärmespeicherofen sehr tief ausgebildet werden muss, eine flache Bauweise also nicht möglich ist. Zudem ist ein besonderes Rohr mit einer wärmedämmenden Füllung und einem Deckel erforderlich, um das jeweils zugeordnete Heizelement nach aussen abzusichern.

Der Erfindung liegt die Aufgabe zugrunde, bei einem Wärmespeicherofen der eingangs erwähnten Art Massnahmen zu treffen, durch die bei weitgehend am Speicherkern verbleibender Wärmeisolierschicht und bei im wesentlichen senkrecht im Speicherkern angeordneter Aussparung das darin angeordnete Heizelement von vorn ausgetauscht werden kann und ein einfacher Verschluss der Endöffnung der Aussparung erreicht wird.

Die Lösung dieser Aufgabe erfolgt gemäss der Erfindung dadurch, dass die Endöffnung im unteren Bereich des Speicherkerns vorgesehen ist, dass das Heizelement wie die Aussparung langgestreckt und in Längsrichtung um etwa 90° von der Endöffnung aus in einem Bogen nach oben gerichtet ist, dass das Heizelement ein Anschlussende aufweist, das der Endöffnung im Speicherkern angepasst und in die Endöffnung eingesetzt ist, dass die Wärmeisolierschicht im Bereich der Endöffnung für den Durchtritt des Heizelementes zu öffnen ist, und dass die Wand abnehmbar ist.

Bei einer Ausgestaltung eines Wärmespeicherofens gemäss der Erfindung braucht für den Austausch des senkrecht im Speicherkern stehend angeordneten Heizelementes lediglich der Teil der Wärmeisolierschicht entfernbar zu sein, welcher der nach vorn gerichteten Endöffnung zugeordnet ist, bzw. kann bei verformbarem Material der Wärmeisolierschicht bereits ein Schlitz genügen, durch den das Heizelement mit dem der Endöffnung angepassten Anschlussende hindurchgeführt und anschliessend wieder zusammengedrückt wird. Dadurch ist das Auswechseln eines Heizelementes selbst bei heissem Speicherkern problemlos ausführbar, da die Wärmeisolierschicht nur im Bereich des Anschlussstückes entfernt wird, im übrigen aber erhalten bleibt.

Eine Wärmeabstrahlung tritt daher im Reparaturfall nur von einem geringen Teil der Oberfläche des Speicherkerns auf. Dabei ist die Endöffnung der Aussparung im Betrieb durch das mit dem Heizelement verbundene Anschlussende verschlossen, so dass Wärmestrahlung nicht direkt vom Heizelement auf die Wärmeisolierschicht auftrifft und auch durch die Aussparung geführte erhitzte Luft am freien Austritt gehindert ist. Ausserdem ist der Austausch eines Heizelementes erst möglich, wenn die vorn liegende Wand des Gehäuses abgenommen ist und der Speicherkern braucht aufgrund der senkrechten Anordnung des langgestreckten Heizelementes nur eine entsprechend geringe Tiefe aufzuweisen.

Vorteilhafte Ausgestaltungen der Erfindung sind in den weiteren Ansprüchen angegeben.

Die Erfindung ist nachfolgend anhand der Zeichnungen eines Ausführungsbeispiels näher erläutert.

Es zeigen:
Fig. 1 eine schematische Schnittdarstellung eines Wärmespeicherofens mit eingesetztem Heizelement,
Fig. 2 eine Konturendarstellung des Heizelementes und
Fig. 3 den Wärmespeicherofen bei herausgenommenem Heizelement.

Eine Wärmeisolierschicht 1 umgibt einen Speicherkern aus wärmespeicherndem Material. Der Speicherkern 2 sitzt auf einem Bodenisolierstein 3 auf und ist von einem umgekehrt U-förmigen Entladeluftkanal 4 durchzogen. Im Speicherkern 2 befindet sich auch eine im wesentlichen senkrecht verlaufende Aussparung 5, die der Form eines darin eingesetzten Heizelementes 6 angepasst ist. Das elektrische Heizelement 6 ist wie die Aussparung 5 langgestreckt ausgebildet und in Längsrichtung um etwa 90° gebogen, so dass sich eine im wesentlichen in Längsrichtung senkrecht verlaufende Anordnung ergibt.

Die untenliegende Endöffnung 7 der Aussparung 5 weist zu der im Betrieb vorn liegenden, in den zu beheizenden Raum gerichteten Wand 8 eines die Wärmeisolierschicht aussen übergreifenden Gehäuses hin. In die Endöffnung 7 ist das angepasste Anschlussende 9 des Heizelementes 6 eingefügt, das die Endöffnung 7 verschliesst. Die an der vorderen Seitenwand 8 eines äusseren Gehäuses angeordnete Wärmeisolierschicht ist an einer schräg verlaufenden Trennfuge 10 so geteilt, dass im Bereich der Endöffnung 7 bzw. des Anschlussendes 9 ein selbständig handhabbarer Isolierschichtteil 11 gebildet ist. Dieser untere Isolierschichtteil 11 kann unabhängig von der übrigen Wärmeisolierschicht 1 entfernt werden, so dass der Speicherkern 2 im begrenzten Bereich der Endöffnung 7 freigelegt werden kann. Dadurch kann das Heizelement 6 aufgrund seiner bogenförmigen Gestaltung aus der Aussparung 5 herausgezogen werden, wobei dann lediglich der untere Abschnitt des Speicherkerns 2 freigelegt ist. Dabei kann der Isolierteil 11 selbstverständlich auch auf den unmittelbaren Bereich der Endöffnung 7 beschränkt werden, wenn andernfalls die Wärmeabstrahlung des aufgeladenen Speicherkerns 2 im Reparaturfalle zu gross sein sollte. Es ist dabei jedoch auch möglich, bei Anwendung einer verformbaren Wärmeisolierschicht z.B. aus Steinwolle oder Glaswolle, im Bereich der Endöffnung 7 die Wärmeisolierschicht zu schlitzen, so dass die Schlitze im Reparaturfalle geöffnet und das Heizelement 6 ausgetauscht werden kann. Dabei kann das Schlitzen auch erst im Reparaturfall vorgenommen werden. Das Heizelement 6 besteht vorzugsweise aus Rohrheizkörpern, die im wesentlichen haarnadelförmig gebogen sind und zusätzlich in Längsrichtung ihrer Schenkel insgesamt um etwa 90° sichelförmig gebogen sind. Es kann jedoch auch aus einem in sich starren keramischen Träger mit angeformtem Anschlussende 9 und einem Heizdraht bestehen. Dadurch kann es von der senkrechten vorderen Wand 8 aus ein die senkrecht nach oben gerichtete Aussparung 5 eingesetzt werden.

Durch die Anordnung der Endöffnung 7 und des Isolierteils 11 kann somit selbst bei in eine Nische eingestelltem Wärmespeicher- ofen das Heizelement 6 ohne Schwierigkeiten von vorn ausgetauscht werden, wobei durch das Isolierteil 11 der freigelegte Strahlungsteil des Speicherkerns 2 auf ein Minimum reduziert werden kann. Das ist möglich, weil die Endöffnung 7 nur eine Höhe aufweist, die einen Bruchteil der Heizkörperlänge beträgt.

Anstelle einer in sich starren Anordnung kann das Heizelement auch aus einzelnen begrenzt gegeneinander verstellbaren keramischen Gliedern aufgebaut sein, auf welche eine Heizwendel aufgewickelt ist und die eine stabförmige, in Achsrichtung biegbare Anordnung bilden. Das so ausgeführte Heizelement kann unter axialer Durchbiegung durch die Einstecköffnung nach oben geschoben werden.

Im übrigen hat das Anschlussende 9 und die von der Höhe her sehr klein haltbare Endöffnung 7 den wesentlichen Vorteil, dass Wärmestrahlung vom Heizelement 6 nicht bis zur Wärmeisolierschicht 1 oder bis zu einem die Endöffnung verschliessenden Blech gelangt, sondern im Inneren des Speicherkerns 2 absorbiert wird. Das gleiche trifft auch für die durch den Speicherkern 2 geleitete Luft zu. Dabei kann der Luftkanal als separater Luftweg getrennt vom Heizelement geführt werden.

## Patentansprüche

1. Wärmespeicherofen mit einem Speicherkern (2), der innerhalb eines Gehäuses von einer Wärmeisolierschicht (1) umgeben ist, mit mindestens einem Heizelement (6) in einer im Speicherkern (2) vorgesehenen Aussparung (5), die eine Endöffnung (7) aufweist, welche zur vorn liegenden Wand (8) des Gehäuses hinweist und lediglich einen Bruchteil der Höhe des Speicherkerns (2) aufweist, sowie mit einem Verschluss für die Aussparung (5), dadurch gekennzeichnet, dass die Endöffnung (7) im unteren Bereich des Speicherkerns (2) vorgesehen ist, dass das Heizelement (6) wie die Aussparung (5) lang gestreckt und in Längsrichtung um etwa 90° von der Endöffnung (7) aus in einem Bogen nach oben gerichtet ist, dass das Heizelement (6) ein Anschlussende (9) aufweist, das der Endöffnung (7) im Speicherkern (2) angepasst und in die Endöffnung (7) eingesetzt ist, dass die Wärmeisolierschicht (1) im Bereich der Endöffnung (7) für den Durchtritt des Heizelementes (6) zu öffnen ist und dass die Wand (8) abnehmbar ist.

2. Wärmespeicherofen nach Anspruch 1, dadurch gekennzeichnet, dass die Wärmeisolierschicht (1) an der vorderen Seitenwand (8) geteilt ist und dass der der Endöffnung (7) zugeordnete Isolierschichtteil (11) für sich abnehmbar ist.

3. Wärmespeicherofen nach Anspruch 1, dadurch gekennzeichnet, dass die Wärmeisolierschicht (1) aus verformbarem Material besteht und im Bereich der Endöffnung (7) der Aussparung (5) auftrennbar ist.

4. Wärmespeicherofen nach Anspruch 1 oder einem der folgenden, dadurch gekennzeichnet, dass das Heizelement (6) in sich starr ist.

5. Wärmespeicherofen nach wenigstens einem der Ansprüche 1 bis 3, dadurch gekennzeichnet, dass das Heizelement (6) aus einzelnen begrenzt gegeneinander verstellbaren Gliedern aufgebaut ist, auf welche eine Heizwendel aufgebracht ist.

## Claims

1. Thermal storage heater with a storage core (2), which is surrounded by a thermally insulating layer (1) within a housing, with at least one heating element (6) in a recess (5), which is provided in the storage core (2) and displays an end opening (7), which faces towards the front wall (8) of the housing and displays merely a fraction of the height of the storage core (2), as well as with a closure (5) for the recess, characterised thereby, that the end opening (7) is provided in the lower region of the storage core (2), that the heating element (6) just as the recess (5) is elongate and in longitudinal direction is directed upwardly in an arc through about 90° from the end opening (7), that the heating element (6) displays a terminal end (9), which is matched to the end opening (7) in the storage core (2) and inserted into the end opening (7), that the thermally insulating layer (1) is openable for the passage of the heating element (6) in the region of the end opening (7) and that the wall (8) is removable.

2. Thermal storage heater according to claim 1, characterised thereby, that the thermally insulating layer (1) is divided at the front side wall (8) and that the insulating layer part (11), which is associated with the end opening (7), is removable on its own.

3. Thermal storage heater according to claim 1, characterised thereby, that the thermally insulating layer (1) consists of deformable material and is severable in the region of the end opening (7) of the recess (5).

4. Thermal storage heater according to claim 1 or one of the following, characterised thereby, that the heating element (6) in itself is rigid.

5. Thermal storage heater according to at least one of the claims 1 to 3, characterised thereby, that a heating coil is mounted on a heating coil carrier built up of individual members which are within limits displaceable one relative to the other.

## Revendications

1. Four à accumulation de chaleur comportant un noyau d'accumulation (2) qui, à l'intérieur d'une enveloppe, est entouré par une couche d'isolation thermique (1) et au moins un élément de chauffage (6), placé dans un évidement (5) prévu dans le noyau d'accumulation (2) qui comporte une ouverture d'extrémité (7) qui est située du côté de la paroi antérieure (8) de l'enveloppe et ne s'étend que sur une partie de la hauteur du noyau d'accumulation (2), ainsi qu'un dispositif d'obturation de l'évidement (5), caractérisé en ce que l'ouverture d'extrémité (7) se trouve à la partie inférieure du noyau d'accumulation (2), en ce que l'élément de chauffage (6), comme l'évidement (5), a une forme allongée et tourne d'à peu près 90° dans le sens de sa longueur en formant un arc partant de l'ouverture d'extrémité (7) et s'incurvant vers le haut, en ce que l'élément de chauffage (6) comporte une extrémité formant raccord (9) qui est adaptée à l'ouverture d'extrémité (7) ménagée dans le noyau d'accumulation (2) et s'engage dans l'ouverture d'extrémité (7), en ce que la couche d'isolation thermique (1) doit être ouverte dans la zone de l'ouverture d'extrémité (7) pour le passage de l'élément de chauffage (6) et en ce que la paroi (8) est amovible.

2. Four à accumulation de chaleur selon la revendication 1, caractérisé en ce que la couche d'isolation thermique (1) est subdivisée au niveau de la paroi latérale antérieure (8) et en ce que la partie de la couche isolante (11) qui correspond à l'ouverture d'extrémité (7) est amovible séparément.

3. Four à accumulation de chaleur selon la revendication 1, caractérisé en ce que la couche d'isolation thermique (1) est en matériau déformable et peut être séparée dans la zone de l'ouverture d'extrémité (7) de l'évidement (5).

4. Four à accumulation de chaleur selon l'une des revendications 1 à 3, caractérisé en ce que l'élément de chauffage (6) est rigide par lui-même.

5. Four à accumulation de chaleur selon au moins l'une des revendications 1 à 3, caractérisé en ce qu'il comporte, montée sur un support de spirale de filament constitué par des organes susceptibles d'être déplacés d'une manière limitée les uns par rapport aux autres, une spirale de filament.
